# EUROPÄISCHE PATENTSCHRIFT

(11) **EP 0 791 131 B1**
(45) Veröffentlichungstag und Bekanntmachung des Hinweises auf die Patenterteilung: **26.08.1998**
(21) Anmeldenummer: 95935283.2
(22) Anmeldetag: 13.10.1995
(51) Int. Cl.: F01N 1/12

(54) **RESONANZ-SCHALLDÄMPFER**
RESONANCE EXHAUST SILENCER
SILENCIEUX D'ECHAPPEMENT A RESONANCE

(30) Priorität: 08.11.1994 AT 2068/94
(43) Veröffentlichungstag der Anmeldung: 27.08.1997
(73) Patentinhaber: Habsburg Lothringen, Leopold, 5342 St. Gilgen-Abersee (AT)
(72) Erfinder: Habsburg Lothringen, Leopold, 5342 St. Gilgen-Abersee (AT)
(74) Vertreter: Weiser, Andreas
(86) Internationale Anmeldenummer: AT9500202
(87) Internationale Veröffentlichungsnummer: WO9614497

(56) Entgegenhaltungen:
- DE-C- 4 020 867
- US-A- 1 505 893
- US-A- 2 173 550
- US-A- 2 494 947
- US-A- 3 913 703

## Beschreibung

Die Erfindung betrifft eine kombinierte Resonator- und Schalldämpferanlage für 2-Takt-Verbrennungskraftmaschinen, mit einem Resonator mit drehsymmetrischem Gehäuse, in das ein Einlaßstutzen mündet und das seinerseits in ein einen Schalldämpfer enthaltendes Auslaßrohr mündet, wobei das Resonatorgehäuse in Strömungsrichtung aufeinanderfolgend einen divergierenden Diffusorabschnitt, gegebenenfalls einen Zwischenabschnitt gleichbleibenden Strömungsquerschnittes, sowie einen konvergierenden Reflektorabschnitt begrenzt.

Die Theorie und Konstruktion leistungssteigernder Resonanz-Schalldämpferanlagen dieser Art sind z.B. im F. Laimböck, "Analyse der Steuerzeiten, Zeitquerschnitte und Auspuffanlagen neuzeitlicher Zweitakt-Zweiradmotoren", Tagungsbericht Grazer Zweiradtagung 7. November 1984, TU Graz, beschrieben. Die grundlegenden Merkmale von Resonatoranlagen sind ein genau definierter Diffusorabschnitt mit definierter Querschnittserweiterung, Diffusorsteigung und Länge im Verhältnis zur Gesamtresonatorlänge, gegebenenfalls ein Zwischenabschnitt gleichbleibenden Querschnittes (in der Regel 5 bis 15% der Gesamtlänge), und ein ebenfalls genau definierter Reflektorabschnitt, in der Regel ein Gegenkonus mit einer Länge von 15 bis 25% der Gesamtlänge.

Bei den bekannten Resonanz-Schalldämpfern mündet der Einlaßstutzen in axialer Richtung in den Diffusorabschnitt des Resonatorgehäuses, so daß dieses axial durchströmt wird, und an den Reflektorabschnitt schließt in axialer Richtung das Auslaßrohr mit dem Schalldämpfer als gesonderter Bauteil an. Auf Grund der einander gegenüberliegenden divergierenden und konvergierenden Abschnitte im Resonatorgehäuse bildet sich für jede eingespeiste Abgas-Druckwelle eine rücklaufende Unterdruckwelle aus, welche die Entleerung des Zylinders der Verbrennungskraftmaschine unterstützt und insgesamt zu einer besseren Verbrennung, Abgasreduktion und Leistungssteigerung führt. Der nachgeschaltete Schalldämpfer ist erforderlich, weil das Resonatorgehäuse selbst keine schalldämpfende Wirkung hat.

Die Baulänge sowohl des Resonatorgehäuses als auch des anschließenden Schalldämpfers ist umgekehrt proportional zur Drehzahl der Verbrennungskraftmaschine. Speziell bei 2-Takt-Verbrennungskraftmaschinen mit kleinem Hubraum, z.B. für den Modellflugsport, für Motorsensen oder Kettensägen, wird aus Lärmschutzgründen zu immer niedrigeren Betriebsdrehzahlen gegriffen. Bei einer Betriebsdrehzahl von 6.000 U/min hat jedoch ein Resonanz-Schalldämpfer herkömmlicher Konstruktion eine Gesamt-Einbaulänge von über 1 m, was in den genannten Anwendungsfällen nicht tragbar ist. In diesen Fällen mußte bisher auf die Vorteile eines Resonanz-Schalldämpfers verzichtet werden, und es wurden Kompakt-Schalldämpfer eingesetzt, die keine Resonanzwirkung besitzen und daher unwirtschaftlich und umweltbelastend arbeiten. Einerseits verbleiben größere Mengen verbrannter Gase beim Spülprozeß im Zylinder, was die Verbrennung verschlechtert, anderseits gelangen größere Mengen unverbrannten Gemisches in das Abgas. Beide Effekte bewirken einen etwa 35 %-igen Leistungsabfall gegenüber einem Resonanz-Schalldämpfer.

Die Erfindung setzt sich zum Ziel, einen Resonanz-Schalldämpfer mit äußerst kompakten Abmessungen zu schaffen, so daß sich die Vorteile des Resonanzprinzipes auch bei kleinen 2-Takt-Verbrennungskraftmaschinen, wie Motoren für Flugmodelle, Rasenmäher, Kettensägen, Motorsensen etc., ausnützen lassen.

Dieses Ziel wird mit einem Resonanz-Schalldämpfer der einleitend genannten Art erreicht, der sich erfindungsgemäß dadurch auszeichnet, daß das Auslaßrohr das Resonatorgehäuse koaxial durchsetzt und der Einlaßstutzen tangential in den Diffusorabschnitt mündet.

Auf diese Weise wird eine zweifache Platzeinsparung erzielt. Einerseits wird der Schalldämpfer, welcher im Auslaßrohr angeordnet ist, zur Gänze in das Innere des Resonatorgehäuses verlagert, indem er gleichsam als Kern das Innere des Gehäuses durchsetzt. Anderseits wird die Baulänge des Resonators drastisch verkürzt, weil durch die tangentiale Anströmung die Abgase das Resonatorgehäuse wendelförmig um den Kern herum durchströmen, so daß der effektive Strömungsweg im Inneren des Resonatorgehäuses ein Vielfaches der Baulänge des Resonatorgehäuses beträgt. Die für das geschilderte Resonanzprinzip erforderliche anfängliche Vergrößerung des Strömungsquerschnittes und anschließende Verkleinerung des Strömungsquerschnittes ergibt sich dabei von selbst, weil sich die Ganghöhe der wendelförmigen Strömung durch die anfängliche Umlenkung von der tangentialen Einspeisung zur wendelförmigen Durchströmung fortschreitend erhöht, was einem divergierenden Abschnitt entspricht, und beim Auflaufen der wendelförmigen Strömung auf das andere Ende des Resonatorgehäuses wieder verringert, was einem konvergierenden Abschnitt entspricht.

Zweckmäßigerweise kann unterstützend der Diffusorabschnitt durch eine kontinuierliche Vergrößerung des Durchmessers des Resonatorgehäuses und/oder der Reflektorabschnitt durch eine kontinuierliche Verringerung des Durchmessers des Resonatorgehäuses in seiner Wirkung verstärkt werden. Gemäß einer besonders bevorzugten Ausführungsform der Erfindung wird jedoch alternativ oder zusätzlich zwischen Auslaßrohr und Resonatorgehäuse eine wendelförmige Leitwand angeordnet. Die Ganghöhe der wendelförmigen Leitwand kann beispielsweise konstant gehalten werden, und der Diffusorabschnitt und der Reflektorabschnitt werden lediglich über die geschilderten Durchmesseränderungen des Resonatorgehäuses erreicht. Besonders vorteilhaft ist es aber, wenn die Ganghöhe der wendelförmigen Leitwand entsprechend variiert wird, und bevorzugt der Diffusorabschnitt durch eine kontinuierliche oder - zwecks Fertigungsvereinfachung - stufenweise Vergrößerung der Ganghöhe der wendelförmigen Leiterwand gebildet wird. Nach dem gleichen Prinzip kann bevorzugt der Reflektorabschnitt durch das Auflaufen der wendelförmigen Leitwand auf eine radiale Stirnwand des Resonatorgehäuses gebildet werden.

An dieser Stelle sei erwähnt, daß aus der US-PS 4 683 978 die Verwendung eines wendelförmigen Leitbleches in einem Schalldämpfer an sich bekannt ist. Das dort beschriebene Leitblech besitzt eine konstante Ganghöhe und wird ausschließlich zur Schalldämmung und nicht zur Bildung der Diffusor- und Reflektorabschnitte des Resonatorgehäuses eines Resonanz-Schalldämpfers verwendet. Ferner ist auch aus der CH 199 018 eine wendelförmige Leitwand variabler Ganghöhe zwischen einem Auslaßrohr und einem Außengehäuse bekannt, allerdings für einen gänzlich anderen Zweck, und zwar für einen Nur-Schalldämpfer ohne Resonatorabschnitt, d.h. nicht für einen kombinierten Resonanz-Schalldämpfer, welcher eine leistungssteigernde Resonanzanlage aus Diffusorabschnitt, gegebenenfalls Zwischenabschnitt und Reflektorabschnitt aufweist. Im einzelnen bildet bei der CH 199 018 die wendelförmige Leitwand eine wendelförmige akustische Schalldämpfungskammer, zu welcher sich das Auslaßrohr über eine Vielzahl mit variabler Schrittweite angeordneter Auslaßöffnungen hin öffnet. Die wendelförmige Kammer ist in diesem Fall dem Auslaßrohr parallel geschaltet und die variable Ganghöhe dient zur Bildung variabler Elementar-Schalldämpfungskammern, um einen ganzen Bereich von Schallfrequenzen absorbieren bzw. kompensieren zu können.

In jedem Fall besteht eine weitere vorteilhafte Ausführungsform der Erfindung darin, daß der Einlaßstutzen unter einem spitzen Winkel zu der Längsachse des Resonatorgehäuses in dieses mündet, was einen gleitenden Übergang in die wendelförmige Strömung ermöglicht.

Eine konstruktiv besonders vorteilhafte Lösung zeichnet sich dadurch aus, daß das Auslaßrohr über radiale Öffnungen mit dem Reflektorabschnitt in Verbindung steht. Das Ende des Auslaßrohres kann in diesem Bereich an der Stirnwand des Resonatorgehäuses befestigt werden, und die Strömungsverbindung erfolgt über die genannten radialen Öffnungen.

Zur Ausbildung des Schalldämpfers im Auslaßrohr wird bevorzugt in das Auslaßrohr ein Endrohr koaxial eingesetzt, welches die reflektorseitige Stirnwand des Resonatorgehäuses durchsetzt und in einem Abstand von der diffusorseitigen Stirnwand des Resonatorgehäuses endet. In diesem Fall ist es besonders günstig, wenn gemäß einem weiteren Merkmal der Erfindung die Innenseite des Auslaßrohres und die Außenseite des Endrohres mit einem schalldämmenden Belag versehen werden.

Ferner kann in jedem Fall im Inneren des Auslaßrohres ein Abgas-Katalysator angeordnet werden, ohne die Einbaulänge des Resonanz-Schalldämpfers zu vergrößern.

Schließlich ist es besonders vorteilhaft, wenn der Einlaßstutzen als direkt an die Zylinderauslaßöffnung der Verbrennungskraftmaschine anflanschbarer Rohrkrümmer ausgebildet ist. Dadurch läßt sich der Resonanz-Schalldämpfer in einfacher Weise gegen herkömmliche Kompakt-Schalldämpfer austauschen.

Die Erfindung wird nachstehend an Hand von in den Zeichnungen dargestellten Ausführungsbeispielen näher erläutert. In den Zeichnungen zeigt
Fig. 1 eine erste Ausführungsform des Resonanz-Schalldämpfers der Erfindung im Längsschnitt,
Fig. 2 in der Stirnansicht und
Fig. 3 in der Draufsicht,
die Fig. 4 bis 6 Längsschnitte durch drei weitere Ausführungsformen von erfindungsgemäßen Resonanz-Schalldämpfern, und
die Fig. 7 und 8 eine weitere alternative Ausführungsform des Resonanz-Schalldämpfers der Erfindung in der Stirnansicht bzw. im Längsschnitt.

Der in den Fig. 1 bis 3 dargestellte Resonanz-Schalldämpfer weist ein zylinderförmiges Resonatorgehäuse 1 auf, das auf einer Seite durch eine kuppelförmige Stirnwand 2 und auf der anderen Seite durch eine radiale Stirnwand 3 abgeschlossen ist. Im Inneren des Resonatorgehäuses 1 erstreckt sich ein Auslaßrohr 4 koaxial von der Stirnwand 2 bis zur Stirnwand 3. Das Auslaßrohr 4 ist in der Nähe der Stirnwand 3 mit radialen Öffnungen 5 versehen. Am gegenüberliegenden Ende kann das Auslaßrohr 4 die Stirnwand 2 zur Bildung eines Auspuffs direkt durchsetzen, bevorzugt wird jedoch - wie bei der dargestellten Ausführungsform - zur Ausbildung eines Schalldämpfers im Inneren des Auslaßrohres 4 eine weitere Strömungsumlenkung geschaffen, indem ein Endrohr 6 koaxial eingesetzt wird, welches die Stirnwand 3 zur Bildung eines Auspuffs durchsetzt und in einem Abstand von der Stirnwand 2 endet. Die Innenseite des Auslaßrohres 4 und die Außenseite des Endrohres 6 sind mit einem schalldämmenden Belag 7 versehen.

In der Nähe der Stirnwand 2 mündet in das Resonatorgehäuse 1 ein Einlaßstutzen 8, der an seinem freien Ende mit einem Flansch 9 zum direkten Anflanschen an die (nicht dargestellte) Zylinderauslaßöffnung einer 2-Takt-Verbrennungskraftmaschine ausgestattet ist. Der Einlaßstutzen 8 mündet tangential (siehe Fig. 2) und bevorzugt unter einem spitzen Winkel zur Längsachse des Resonatorgehäuses 1 (siehe Fig. 3) in den Ringraum zwischen Resonatorgehäuse 1 und Auslaßrohr 4. In diesem Ringraum ist eine wendelförmige Leitwand 10 (Fig. 1) angeordnet, die sich - in Strömungsrichtung vom Einlaßstutzen 8 bis zu den Öffnungen 5 des Auslaßrohres 4 gesehen - gegen den Uhrzeigersinn um das Auslaßrohr 4 windet. Der Einlaßstutzen 8 mündet direkt in den ersten Gewindegang 11. Zwischen diesem und der Stirnwand 2 befindet sich ein unbenützter Totraum 12. An dem den Öffnungen 5 des Auslaßrohres 4 zugewandten Ende läuft die Leitwand 10 unter einem Winkel auf die Stirnwand 3 auf.

Die Ganghöhe h der wendelförmigen Leitwand 10 erhöht sich in einem ersten Axialabschnitt 13 kontinuierlich vom Einlaßstutzen 8 weg, bleibt in einem zweiten Axialabschnitt 14 konstant und verringert sich in einem dritten Axialabschnitt 15 zwangsläufig durch das Auflaufen auf die Stirnwand 3. Dadurch erweitert sich der wirksame Strömungsquerschnitt kontinuierlich im Abschnitt 13, bleibt im Abschnitt 14 konstant und verringert sich wieder im Abschnitt 15. Die Abschnitte 13 bis 15 entsprechen daher dem Diffusorabschnitt, Zwischenabschnitt und Reflektorabschnitt herkömmlicher Resonanz-Schalldämpfer mit axialer Durchströmung, benötigen aber wesentlich weniger Einbaulänge, weil sie wendelförmig um das Auslaßrohr gewickelt sind.

Alternativ kann der Abschnitt 14 entfallen und/oder die Ganghöhe h im Abschnitt 15 bereits vor dem Auflaufen auf die Stirnwand allmählich verringert werden. Unterstützend kann im Abschnitt 13 zusätzlich der Außendurchmesser D des Resonatorgehäuses fortschreitend erhöht werden, wie es in der Ausführungsform der Fig. 4 dargestellt ist, und/oder im Abschnitt 15 fortschreitend verringert werden. Allgemein gesprochen stehen zwei Parameter zur Beeinflussung des Strömungsquerschnittes in den Abschnitten 13, 14 und 15 zur Verfügung, u.zw. die Ganghöhe h und der Durchmesser D.

Als weitere Alternative kann anstelle einer kontinuierlichen Vergrößerung der Ganghöhe h im Abschnitt 13 eine stufenweise Vergrößerung der Ganghöhe h vorgesehen werden, was Vereinfachungen in der Fertigung bringt. Im einfachsten Fall wird der Diffusorabschnitt nur durch den Übergang von einem ersten (kurzen) Abschnitt mit einer konstanten, kleinen Ganghöhe h₁ zu einem zweiten Abschnitt mit einer großen Ganghöhe h₂ gebildet (nicht dargestellt), und zwar entsteht der Diffusorabschnitt hier im Verlauf einer Wendelumdrehung im Bereich der Übergangsstufe. Der erste (kurze) Abschnitt vor dem stufenweisen Übergang (dem Diffusorabschnitt) kann in diesem Fall als bloße Verlängerung des tangential einmündenden Einlaßstutzens angesehen und somit zu diesem gezählt werden.

Fig. 5 zeigt eine Ausführungsform für den vertikalen Einbau, beispielsweise unterhalb des Motors einer Motorsense, mit kurzer Baulänge und großem Außendurchmesser. Bei der Ausführungsform der Fig. 6, bei welcher der Ringraum zwischen Auslaßrohr 4 und Resonatorgehäuse 1 in der Zeichnung von rechts nach links durchströmt wird, wird auf die zweifache Umlenkung im Inneren des Auslaßrohres 4 verzichtet, so daß Raum für den Einbau eines herkömmlichen Katalysators 16 im Auslaßrohr 4 zwischen den Öffnungen 5 und dem Endrohr 6 geschaffen wird.

In den Fig. 7 und 8 ist eine alternative Ausführungsform speziell für hochdrehende Motoren dargestellt, für welche auf die ausdrückliche Anordnung einer Leitwand 10 verzichtet werden kann, wobei das Funktionsprinzip aber unverändert bleibt. Durch die tangentiale Anordnung des Einlaßstutzens 8 und die koaxiale, das Resonatorgehäuse 1 durchsetzende Anordnung des Auslaßrohres 4 stellt sich zwangsläufig eine wendelförmige Strömung der Abgase um das Auslaßrohr 4 in Richtung auf die Öffnungen 5 ein. Die Erweiterung des Strömungsquerschnittes im Abschnitt 13 und die Verringerung im Abschnitt 15 wird durch eine entsprechende Erweiterung bzw. Verringerung des Außendurchmessers D des Resonatorgehäuses unterstützt. Es ist aber zu beachten, daß diese Maßnahme nur unterstützend und nicht zwingend ist, weil sich durch die allmähliche Umlenkung der im wesentlichen kreisförmigen Strömung im Einspeisebereich des Einlaßstutzens 8 zu der im wesentlichen wendelförmigen Strömung im Zwischenabschnitt 14 von selbst eine Vergrößerung des effektiven Strömungsquerschnittes im Abschnitt 13 ergibt, und umgekehrt im Bereich des Auflaufens der wendelförmigen Strömung auf die Stirnwand 3 eine entsprechende Verringerung. Wird auf die Außendurchmesserveränderung verzichtet, beträgt der Resonanz) effekt immer noch ca. 65%, wenn der Resonanzeffekt der optimalen Bauform mit 100% angesetzt wird.

Diese Ausführungsform ohne wendelförmige Leitwand 10 eignet sich vor allem für 2-Takt-Motoren mit Umdrehungszahlen von 15.000 bis 30.000 U/min, wogegen für geringere Drehzahlen die Ausführungsform mit Leitwand vorzuziehen ist.

Bei einer gegebenen Betriebsdrehzahl kann mit der vorgestellten Konstruktion die Einbaulänge eines Resonanz-Schalldämpfers auf mindestens 1/3 bis ca. 1/10 der Länge herkömmlicher Resonanz-Schalldämpfer mit axialer Durchströmung reduziert werden (siehe z.B. Fig. 5).

## Patentansprüche

1. Kombinierte Resonator- und Schalldämpferanlage für 2-Takt-Verbrennungskraftmaschinen, mit einem Resonator mit drehsymmetrischem Gehäuse (1), in das ein Einlaßstutzen (8) mündet und das seinerseits in ein einen Schalldämpfer enthaltendes Auslaßrohr (4) mündet, wobei das Resonatorgehäuse (1) in Strömungsrichtung aufeinanderfolgend einen divergierenden Diffusorabschnitt (13), gegebenenfalls einen Zwischenabschnitt (14) gleichbleibenden Strömungsquerschnittes, sowie einen konvergierenden Reflektorabschnitt (15) begrenzt, dadurch gekennzeichnet, daß das Auslaßrohr (4) das Resonatorgehäuse (1) koaxial durchsetzt und der Einlaßstutzen (8) tangential in den Diffusorabschnitt (13) mündet.

2. Kombinierte Resonator- und Schalldämpferanlage nach Anspruch 1, dadurch gekennzeichnet, daß in dem Ringraum, welcher durch die koaxiale Anordnung des Auslaßrohres (4) im Resonatorgehäuse (1) zwischen diesen ausgebildet ist, eine vom Einlaßstutzen (8) bis zum Anfang des Auslaßrohres (4) verlaufende wendelförmige Leitwand (10) angeordnet ist.

3. Kombinierte Resonator- und Schalldämpferanlage nach Anspruch 2, dadurch gekennzeichnet, daß der Diffusorabschnitt (13) durch eine kontinuierliche Vergrößerung der Ganghöhe (h) der wendelförmigen Leitwand (10) gebildet ist.

4. Kombinierte Resonator- und Schalldämpferanlage nach Anspruch 2 oder 3, dadurch gekennzeichnet, daß der Reflektorabschnitt (15) durch das Auflaufen der wendelförmigen Leitwand (10) auf eine radiale Stirnwand (3) des Resonatorgehäuses (1) gebildet ist.

5. Kombinierte Resonator- und Schalldämpferanlage nach einem der Ansprüche 1 bis 4, dadurch gekennzeichnet, daß der Einlaßstutzen (8) unter einem spitzen Winkel zu der Längsachse des Resonatorgehäuses (1) in dieses mündet.

6. Kombinierte Resonator- und Schalldämpferanlage nach einem der Ansprüche 1 bis 5, dadurch gekennzeichnet, daß das Auslaßrohr (4) über radiale Öffnungen (5) mit dem Reflektorabschnitt (15) in Verbindung steht.

7. Kombinierte Resonator- und Schalldämpferanlage nach einem der Ansprüche 1 bis 6, dadurch gekennzeichnet, daß in das Auslaßrohr (4) ein Endrohr (6) koaxial eingesetzt ist, welches eine Stirnwand (3) des Resonatorgehäuses (1) durchsetzt und in einem Abstand von der gegenüberliegenden Stirnwand (2) des Resonatorgehäuses (1) endet.

8. Kombinierte Resonator- und Schalldämpferanlage nach Anspruch 7, dadurch gekennzeichnet, daß die Innenseite des Auslaßrohres (4) und die Außenseite des Endrohres (6) mit einem schalldämmenden Belag (7) versehen sind.

9. Kombinierte Resonator- und Schalldämpferanlage nach einem der Ansprüche 1 bis 8, dadurch gekennzeichnet, daß im Inneren des Auslaßrohres (4) ein Abgas-Katalysator (16) angeordnet ist.

10. Kombinierte Resonator- und Schalldämpferanlage nach einem der Ansprüche 1 bis 9, dadurch gekennzeichnet, daß der Einlaßstutzen (8) als direkt an die Zylinderauslaßöffnung der Verbrennungskraftmaschine anflanschbarer Rohrkrümmer ausgebildet ist.

11. Kombinierte Resonator- und Schalldämpferanlage nach Anspruch 2, dadurch gekennzeichnet, daß der Diffusorabschnitt durch eine stufenweise Vergrößerung der Ganghöhe (h₁-h₂) der wendelförmigen Leitwand (10) gebildet ist.

## Claims

1. A combined resonator and muffler equipment for two cycle internal combustion engines, having a resonator with a rotationally symmetrical housing (1) with an input pipe socket (8) leading into it and which is itself leading into an output pipe (4) containing a muffler, the resonator housing (1) defining consecutively, in the direction of flow, a diverging diffusor section (13), an optional intermediate section (14) as well as a converging reflector section (15), characterized by the fact that the output pipe (4) extends coaxially through the resonator housing (1) and that the input pipe socket (8) leads tangentially into the diffusor section (13).

2. The combined resonator and muffler equipment of claim 1, characterized by the fact that a helical guide wall (10) extending from the input pipe socket (8) to the head of the output pipe (4) is arranged within the annular chamber formed between the resonator housing (1) and the output pipe (4) coaxially arranged therein.

3. The combined resonator and muffler equipment of claim 2, characterized by the fact that the diffusor section (13) is formed by a continuous increase of the pitch (h) of the helical guide wall (10).

4. The combined resonator and muffler equipment of claim 2 or 3, characterized by the fact that the reflector section (15) is formed by the engagement of the helical guide wall (10) with a radial end wall (3) of the resonator housing (1).

5. The combined resonator and muffler equipment of one of claims 1 to 4, characterized by the fact that the input pipe socket (8) leads into the resonator housing (1) at an acute angle to the longitudinal axis thereof.

6. The combined resonator and muffler equipment of one of claims 1 to 5, characterized by the fact that the output pipe (4) is connected to the reflector section (15) by radial openings (5).

7. The combined resonator and muffler equipment of one of claims 1 to 6, characterized by the fact that into the output pipe (4) there is coaxially inserted an end pipe (6) extending through an end wall (3) of the resonator housing (1) and ending at a distance from the opposite end wall (2) of the resonator housing (1).

8. The combined resonator and muffler equipment of claim 7, characterized by the fact that the inner surface of the output pipe (4) and the outer surface of the end pipe (6) are provided with a sound dampening coating (7).

9. The combined resonator and muffler equipment of one of claims 1 to 8, characterized by the fact that an emission gas catalytic converter (16) is arranged within the interior of the output pipe (4).

10. The combined resonator and muffler equipment of one of claims 1 to 9, characterized by the fact that the input pipe socket (8) is formed as a pipe manifold for direct flanged connection to the output opening of a cylinder of the internal combustion engine.

11. The combined resonator and muffler equipment of claim 2, characterized by the fact that the diffusor section is formed by a step-wise increase of the pitch (h₁-h₂) of the helical guide wall (10).

## Revendications

1. Installation combinée résonateur-silencieux pour moteurs à combustion interne à 2 temps, comportant un résonateur muni d'un carter (1) à symétrie de rotation dans lequel débouche un raccord d'admission (8) et qui débouche, à son tour, dans une tubulure d'échappement (4) renfermant un silencieux, le carter (1) du résonateur délimitant, en succession dans la direction de l'écoulement, une zone de diffusion (13) divergente, éventuellement une zone intermédiaire (14) à section transversale d'écoulement constante, ainsi qu'une zone de réflexion (15) convergente, caractérisée par le fait que la tubulure d'échappement (4) parcourt coaxialement le carter (1) du résonateur, et le raccord d'admission (8) débouche tangentiellement dans la zone de diffusion (13).

2. Installation combinée résonateur-silencieux selon la revendication 1, caractérisée par le fait qu'une paroi déflectrice (10) de forme hélicoïdale, s'étendant depuis le raccord d'admission (8) jusqu'au début de la tubulure d'échappement (4), est logée dans l'espace annulaire formé entre la tubulure d'échappement (4) et le carter (1) du résonateur du fait de la disposition coaxiale de ladite tubulure dans ledit carter.

3. Installation combinée résonateur-silencieux selon la revendication 2, caractérisée par le fait que la zone de diffusion (13) est formée par un accroissement continu de la hauteur de pas (h) de la paroi déflectrice hélicoïdale (10).

4. Installation combinée résonateur-silencieux selon la revendication 2 ou 3, caractérisée par le fait que la zone de réflexion (15) est formée par l'ascension de la paroi déflectrice hélicoïdale (10) sur une paroi extrême radiale (3) du carter (1) du résonateur.

5. Installation combinée résonateur-silencieux selon l'une des revendications 1 à 4, caractérisée par le fait que le raccord d'admission (8) débouche dans le carter (1) du résonateur en décrivant un angle aigu par rapport à l'axe longitudinal de ce dernier.

6. Installation combinée résonateur-silencieux selon l'une des revendications 1 à 5, caractérisée par le fait que la tubulure d'échappement (4) est en communication avec la zone de réflexion (15) par l'intermédiaire d'orifices radiaux (5).

7. Installation combinée résonateur-silencieux selon l'une des revendications 1 à 6, caractérisée par le fait qu'une tubulure extrême (6), insérée coaxialement dans la tubulure d'échappement (4), traverse une paroi extrême (3) du carter (1) du résonateur et s'achève à distance de la paroi extrême opposée (2) dudit carter (1) du résonateur.

8. Installation combinée résonateur-silencieux selon la revendication 7, caractérisée par le fait que la face interne de la tubulure d'échappement (4) et la face externe de la tubulure extrême (6) sont pourvues d'un revêtement (7) d'isolation phonique.

9. Installation combinée résonateur-silencieux selon l'une des revendications 1 à 8, caractérisée par le fait qu'un catalyseur (16) de gaz d'échappement est logé dans l'espace interne de la tubulure d'échappement (4).

10. Installation combinée résonateur-silencieux selon l'une des revendications 1 à 9, caractérisée par le fait que le raccord d'admission (8) est réalisé sous la forme d'un coude tubulaire pouvant être directement bridé sur l'orifice d'échappement du cylindre du moteur à combustion interne.

11. Installation combinée résonateur-silencieux selon la revendication 2, caractérisée par le fait que la zone de diffusion est formée par un accroissement échelonné de la hauteur de pas (h₁-h₂) de la paroi déflectrice hélicoïdale (10).
